# FASCICULE DE BREVET EUROPEEN

(11) **EP 0 668 408 B1**
(45) Date de publication et mention de la délivrance du brevet: **22.12.1999**
(21) Numéro de dépôt: 95101467.9
(22) Date de dépôt: 03.02.1995
(51) Int. Cl.: E03F 3/04, E03F 5/06, E01C 11/22, E04C 2/42

(54) **Caniveau et élement de caniveau immobilisable**
Rinne und feststellbares Rinnenelement
Gutter and fixable gutter element

(30) Priorité: 16.02.1994 FR 9401758
(43) Date de publication de la demande: 23.08.1995
(62) Demande divisionnaire de: 95109000.0
(73) Titulaire: PREFAEST S.A., 21270 Pontailler s/Saône (FR)
(72) Inventeur: Corberant, Gérard, F-70140 Pesmes (FR)
(74) Mandataire: Kügele, Bernhard

(56) Documents cités:
- EP-A- 0 016 837
- EP-A- 0 357 895
- DE-A- 2 423 305
- DE-A- 3 036 837
- DE-A- 3 515 917
- DE-A- 3 516 654
- DE-A- 4 007 296
- DE-U- 8 809 408
- DE-U- 8 911 111
- DE-U- 9 108 999
- FR-A- 871 588
- FR-A- 2 634 234
- FR-A- 2 649 423
- US-A- 5 213 438
- HIGHWAYS 'Reinforced gratings provide attractive drainage alternative' no. 1916, CROYDON (GB), page 32

## Description

La présente invention a trait à un caniveau en béton armé constitué d'élments de caniveau posés de façon longitudinale l'un après l'autre, chaque élément de caniveau comportant un élément de canal en béton armé et, optionnellement, une grille en métal notamment en fonte. L'invention concerne également un élément de caniveau en béton armé destiné à fabriquer un tel caniveau.

La demande de brevet français 89 09456 (= FR-A-2 649 423) décrit un élément de caniveau comme mentionné ci-dessus, élément qui, ensemble avec une pluralité d'autres éléments identiques, peut être aligné longitudinalement pour former un caniveau.

Le type d'élément de caniveau décrit dans cette demande de brevet présente l'avantage de pouvoir être utilisé sans nécessiter la coulée d'un lit de béton sur l'endroit où l'on souhaite installer un caniveau, car l'armature propre de ce caniveau est telle qu'elle produit la stabilité requise pour ce type d'installation par elle-même.

Etant donné que ces éléments de caniveau peuvent être installés dans un sol naturel qui pourrait céder aux forces d'écrasement lors du passage des véhicules lourds sur ou près des caniveaux, ceci peut résulter en un déplacement non-désiré d'un ou de plusieurs éléments de caniveau et le but de la présente invention est donc de prévoir un moyen simple par lequel de telles tendances peuvent être éliminées.

Pour obtenir ce but, un caniveau selon l'invention est caractérisé en ce que l'ensemble d'éléments de caniveau comporte un moyen permettant de solliciter chaque élément de caniveau longitudinalement contre son ou ses éléments de caniveau voisins.

Selon la forme de réalisation, chaque élément de caniveau comporte des réservations longitudinales débouchantes permettant d'enfiler une tige ou un cable métallique axialement à travers toutes les réservations alignées de l'ensemble d'éléments de caniveau.

Cette tige (ce cable) métallique peut être fileté(e) de façon à permettre de visser deux écrous sur elle(lui) en contresens à partir de ses deux extrémités après avoir été enfilée à travers toutes les réservations longitudinales de l'ensemble d'éléments de caniveau, pour comprimer ou solliciter ces éléments de caniveau l'un contre l'autre lors du serrage des écrous. Alternativement, on peut aussi envisager l'utilisation d'un blocage fixe, sur une extrémité du cable ou de la tige et d'un seul écrou sur l'autre extrémité.

Selon une autre forme de réalisation de l'invention, chaque élément de caniveau peut comporter en outre un moyen de serrage coopérant avec les moyens de serrage d'un élément de caniveau voisin, ce type de moyen de sollicitation étant présent en combinaison avec les tiges métalliques.

Le document DE-U-89 11 111 montre déjà un élément de caniveau comportant un moyen de serrage coopérant avec le moyen de serrage d'un élément de caniveau voisin.

Dans la forme de réalisation comportant un moyen de serrage sur chaque élément de caniveau, ce moyen de serrage peut être un verrou du type porte de camion, et selon une autre forme de réalisation, le moyen de serrage prend la forme d'un cornière qui coopère avec une autre cornière, disposées latéralement des faces frontale et arrière d'un élément de caniveau.

Selon une autre forme de réalisation d'un moyen de serrage disposé sur chaque élément, ce moyen de serrage peut consister en deux anneaux dont chacun est disposé près de l'extrémité longitudinale d'un élément de caniveau de façon à permettre de serrer deux éléments voisins l'un contre l'autre au moyen d'un outil de serrage amovible. Cette forme de réalisation est particulièrement avantageuse car l'outil de serrage peut être utilisé uniquement pour maintenir un préserrage lors de l'application des tiges métalliques, et ensuite les outils de serrage peuvent être récupérés et seuls les deux anneaux qui sont partiellement immergés dans le béton armé resteront sur place.

Un caniveau comme décrit ci-dessus est constitué d'une pluralité d'éléments de caniveau en béton armé, qui sont alignés et optionnellement couverts par une grille métallique ou en plastique, et selon l'invention ces éléments de caniveau sont caractérisés en ce qu'ils comportent chacun au moins deux réservations longitudinales traversant la partie en béton armé sur toute sa longueur.

La grille comporte des fentes qui sont essentiellement perpendiculaires à la dimension longitudinale de l'élément de caniveau et ces fentes peuvent être courbées de façon à ce que la courbe se situe dans le plan de la grille.

Entre chaque groupe de deux fentes voisines, la grille comporte une barre qui présente sur sa surface supérieure au moins un élément déflecteur qui favorise l'écoulement d'un liquide traversant la grille dans lesdites fentes.

Un élément de caniveau selon l'invention peut comporter un élément de canal présentant deux parois verticales et un fond horizontal, chacune des parois verticales étant recouverte à son extrémité supérieure d'un profilé métallique destiné à recevoir les deux bords latéraux de la grille. Cette grille peut être fixée sur l'élément de canal par plusieurs vis qui rentrent dans les parois verticales dudit élément de canal en traversant les profilés métalliques.

Chaque profilé métallique peut comporter plusieurs douilles filetées qui sont arrangées en-dessous d'une partie du profilé qui porte le bord de la grille et à un niveau correspondant avec des trous dans la grille qui sont destinés au passage des vis. Selon une forme particulière de l'invention, chaque douille est prolongée vers le bas par un ergot destiné à être soudé sur un fer d'armature de l'élément de canal.

Dans une forme particulièrement avantageuse de l'invention, les profilés métalliques peuvent comporter des parties partiellement découpées et pliées vers l'intérieur du profilé, lesdites parties servant de points d'attache par soudure entre les profilés et les éléments d'armature de l'élément de canal.

Selon une autre forme de réalisation de la présente invention, chaque élément de canal comporte sur sa face frontale, une excroissance profilée qui correspond à un évidement de la face arrière de façon à permettre l'emboîtement entre les faces frontales et arrières des deux éléments de canal voisins.

Selon une forme de réalisation préférée de l'invention, les faces frontales et arrières des éléments de canal comportent au moins deux trous axiaux qui sont destinés à recevoir des goujons servant à l'alignement parfait des éléments de caniveau par insertion desdits goujons à la fois dans chacun des trous alignés deux à deux sur les faces frontales et arrières des deux éléments de caniveau voisins.

Selon une autre forme de réalisation de la présente invention, les faces intérieures des parois verticales et du fond de l'élément de canal sont recouvertes d'une feuille étanche en polymère. Cette feuille étanche peut être également résistante à la corrosion.

Avantageusement, cette feuille s'étend au-delà des faces intérieures des parois verticales et s'étend le long de toute l'interface entre l'extrémité supérieure de la paroi verticale en béton armé et entre le profilé métallique.

De chaque côté de l'élément de canal, un bord latéral de la feuille étanche peut sortir au niveau de l'interface entre le béton et le profilé métallique pour permettre de relier ce bord latéral avec une autre feuille étanche disposée latéralement par rapport au caniveau.

Cette feuille étanche peut être préformée par thermoformage avant d'être mise en place pour adhérer à l'intérieur de l'élément de canal, une telle préformation de la feuille étanche pouvant considérablement faciliter la production d'un élément de caniveau. Les profilés métalliques sont avantageusement en acier galvanisé, optionnellement recouvert d'un polymère du type PVDF d'un vernis teinté, ou par toute autre matière métallique ou synthétique.

L'invention va maintenant être décrite plus en détail en se référant aux dessins dans lesquels :
La figure 1a montre un élément de caniveau selon l'invention avant assemblage,
La figure 1b montre le même élément de caniveau en état assemblé,
La figure 2 montre un ensemble d'éléments de caniveau selon l'invention partiellement alignés,
La figure 3 montre une vue en perspective du dessous d'un profilé métallique d'un caniveau selon l'invention,
La figure 4 est une coupe transversale de l'élément de caniveau, dont la partie droite correspond à une coupe passant par un plan perpendiculaire au niveau des boulons illustrés en figure 1a, et dont la partie gauche est une coupe selon un plan intermédiaire,
Les figures 5a et 5b montrent des détails de deux formes de réalisations particulières de l'invention,
La figure 6 montre une perspective partielle de l'interface entre deux éléments de caniveau selon l'invention comportant en outre un revêtement étanche à l'intérieur,
La figure 7a montre une étape d'un procédé pour la formation dudit revêtement étanche,
La figure 7b montre une autre étape de ta formation dudit revêtement étanche, et
La figure 7c montre le revêtement étanche comme corps semi-rigide sortant d'un moule.

En se tournant maintenant vers la figure 1a, on distingue un élément de canal 1 comportant un fond 17 ainsi que deux parois latérales et verticales 3 et 4 qui s' étendent de part et d'autre du fond 17 vers le haut.

Les extrémités supérieures de ces parois verticales 3 et 4 sont recouvertes chacune d'un profilé métallique 9, 9' dont les faces principales forment un épaulement qui est destiné à recevoir les bords longitudinaux d'une plaque de grille 2 de façon à ce que la surface supérieure de ladite plaque de grille 2 se trouve au niveau des parties 9a les plus hautes des profilés 9 et 9'.

La plaque de grille 2 comporte te long de ces bords latéraux un certain nombre d'encoches 14 qui sont munies des trous 15 permettant le passage des vis 13. Sur la surface d'appui inférieur 9c des profilés métalliques 9, 9' se trouvent plusieurs trous 10 en alignement vertical avec les trous 15 de la plaque de grille 2 afin de permettre d'engager les vis 13 à travers les trous 15 dans les trous 10.

Comme cela sera décrit plus en détail lors de la description de la figure 4, les profilés métalliques 9 et 9' comportent endessous de la surface 9c et au niveau des trous 10, des douilles filetées à l'intérieur, permettant ainsi de fixer la plaque de grille 2 sur les profilés métalliques 9 et 9' en serrant les vis 13 dans lesdites douilles. Le nombre de vis 13 et de trous 10 dans le sens longitudinal du caniveau sera déterminé de façon à obtenir la solidité désirée du caniveau.

La plaque de grille 2 comporte en outre une pluralité de fentes 12 qui s'étendent essentiellement perpendiculairement à la direction longitudinale de ladite plaque 2, fentes qui peuvent avoir, comme cela est indiqué en figures 1a et 1b, une forme courbée de façon à ce que la courbure reste dans le plan de la surface supérieure de la plaque 2.

Chaque groupe de deux fentes 12 est séparé par une barre 19 et cette barre peut porter à sa surface supérieure des éléments déflecteurs 16 qui constituent des légères saillies et qui peuvent avoir des extensions dans le sens longitudinal de la plaque de grille 2 de façon à ce qu'elles couvrent essentiellement la totalité de la largeur des barres 19.

Le but de la forme courbée des fentes 12 est l'agrandissement de la probabilité que des fils d'eau qui traversent ladite plaque de grille - qui va se trouver, après l'installation définitive de l'élément de caniveau 18, au niveau du sol - de tomber dans les fentes 12 au lieu de traverser la plaque de grille 2 au niveau des barres 19.

Puisque la forme courbée des fentes 12 ne représente pas une garantie absolue pour qu'aucun fil d'eau ne traverse la plaque 2 sans tomber dans une fente quelconque, lesdites barres 19 comportent les saillies 16 pour diriger un fil d'eau qui s'engagerait pour passer la plaque sur le dos desdites barres 19 à être dévié à gauche ou à droite pour sûrement tomber dans une des fentes 12.

L'élément de canal 1 comporte une surface frontale et arrière correspondant essentiellement à des coupes perpendiculaires au sens longitudinal de l'élément de caniveau, et ces coupes comportent des formations profilées 6 et 11, de façon à constituer un élément d'emboîtement lors de l'assemblage longitudinal de plusieurs éléments de caniveau comme illustrés en figures 1a et 1b.

Les faces frontales et arrières que l'on vient de décrire comportent des trous axiaux 7 et 7' d'une extension axiale limitée, trous qui permettent l'insertion des goujons 7a et 7a' de façon à obtenir un alignement exact de la surface frontale 5 d'un élément avec la surface arrière d'un autre élément voisin après l'insertion des ergots 7a et 7a' dans les quatre trous, dont deux et deux sont chaque fois alignés longitudinalement.

Au niveau de la surface frontale se trouvent également des ouvertures 8 et 8' qui délimitent des réservations longitudinales qui traversent entièrement les éléments de caniveau dans le sens longitudinal et on comprend facilement qu'un caniveau qui est constitué par un certain nombre d'éléments de caniveau comme illustré en figures 1a et 1b comporte , après alignement, deux réservations, qui s'étendent sur toute la longueur du caniveau.

La figure 1b montre un élément de caniveau 18 identique à celui de la figure 1a mais en état fermé, c'est-à-dire, la plaque de grille 2 a été fixée sur les extrémités supérieures des parois 3 et 4 qui sont recouvertes des profilés métalliques 9 et 9', en serrant les vis 13 comme cela a été mentionné plus haut.

Les têtes des vis 13 se trouvent alors dans les encoches 14 afin que l'élément de caniveau ne présente à sa surface supérieure aucune saillie qui dépasse essentiellement le niveau de la surface supérieure de la plaque de grille 2 ou les épaulements supérieurs des profilés métalliques 9 et 9'. Les déflecteurs 16, eux, dépassent cette surface légèrement comme décrit ci-dessus, ceci étant cependant un effet désiré pour les raisons mentionnées plus haut.

La figure 2 montre une étape d'un assemblage de plusieurs éléments de caniveau 1a à 1e longitudinalement l'un derrière l'autre, afin de former un caniveau.

Comme décrit plus haut, l'ensemble d'éléments de caniveau comporte des réservations longitudinales alignées partant des ouvertures 8 et 8' du premier élément de caniveau 1a, l'alignement de ces réservations étant obtenu par les parties profilées des faces frontales et arrières des éléments de caniveau ainsi que par les goujons 7a et 7a'.

Chaque élément de caniveau 1a à 1e comporte un moyen de serrage du type verrou de porte de camion comportant près de l'extrémité d'un élément un moyen d'arrêt ou de crochet 20c', et sur l'autre extrémité de l'élément de caniveau, une boucle de fermeture 20d de façon à serrer les deux éléments de caniveau l'un contre l'autre après engagement de la boucle 20c dans le crochet 20c' suivi par le pivotement de la boucle 20c dans le sens opposé au crochet 20c'.

Dans des situations où un maintien sous pression élevée de chaque élément de caniveau contre son ou ses voisins est exigé, on se sert des réservations longitudinales pour y enfiler des tiges ou cables métalliques 21 et 21' en les introduisant dans les ouvertures 8 et 8' de façon à ce que les deux tiges métalliques 21 et 21' s'étendent à travers tous les éléments de caniveau alignés en sortant de la face frontale du premier élément et également de la face arrière du dernier élément.

Ensuite, et comme cela est représenté plus en détail dans la figure 6, on passe des écrous 60, 60' sur les deux brins des tiges 21 et 21' sortant de la face frontale du premier élément de caniveau ainsi que des écrous identiques 60a sur les brins des tiges 21, 21' qui sortent de la surface arrière du dernier élément de caniveau et on applique une force de contrainte longitudinale en serrant les écrous 60, 60a dans le contresens contre les surfaces frontales et arrières du premier et dernier élément de caniveau respectivement.

On comprend facilement que le serrage des écrous 60, 60a résulte en la création d'une force de contrainte longitudinale considérablement supérieure à celle que l'on produit par la fermeture du verrou qui est disposé à chaque interface entre deux éléments de caniveau voisins.

Selon l'invention il est possible d'utiliser comme moyen de sollicitation uniquement les tiges 21 et 21' avec leurs écrous 60 sans l'application des verrous 20a, 20b etc. qui permettent uniquement de maintenir un préalignement pour faciliter l'introduction des tiges 21 et 21' dans les alésages longitudinaux, verrous qui ne constituent pourtant pas un élément essentiel dans une forme d'exécution où l'on utilise le serrage par les tiges 21 et 21'.

La figure 3 montre une perspective du profilé métallique qui repose sur l'extrémité supérieure des parois verticales et latérales de l'élément de canal 1, et ce profilé métallique 9 comporte deux surfaces horizontales, une surface supérieure 36 et une surface inférieure 37 qui sont séparées par un épaulement 38, la surface 37 et l'épaulement 38 étant destinés à venir en contact avec les bords latéraux de la plaque de grille 2 comme illustré par exemple en figure 4.

Des rabats 30 et 31 s'étendent vers le bas à partir des extrémités opposées des parties horizontales 36 et 37 afin de protéger les parties extrêmes supérieures des surfaces intérieures et extérieures des parois verticales comme cela est bien visible dans la figure 4.

La partie horizontale 37 comporte à son dessous une pluralité de douilles 34 dont une seule est représentée en figure 3.

La douille 34 qui s'étend vers le bas à partir d'un trou 10 (figure la) est filetée à l'intérieur et elle est fermée à sa partie inférieure par un ergot plein 35 qui va servir de support de soudage pour rendre solidaires la douille 34 (ensemble avec les vis 13 - figure 1 - qu'elle va recevoir) avec un élément d'armature métallique 42 (figure 4).

On a trouvé avantageux d'utiliser l'ergot 35 comme support de ce soudage plutôt que la douille 34 elle-même car des déformations thermiques de la douille 34 pourraient arriver lors du soudage, compromettant ainsi l'engagement complet des vis 13 jusqu'au fond de la douille afin de serrer fiablement la plaque de grille 2 contre la partie horizontale 37 du profilé 9.

Suivant son extension longitudinale du profilé 9, une pluralité de douilles 34 est arrangée en-dessous des trous 10 pour servir de réceptacle des vis 13 qui sont réparties sur la longueur de la plaque de grille 2.

Les rabats 30 et 31 comportent également réparti sur l'extension longitudinale du profilé 9, un certain nombre de parties 32 et 33 partiellement coupées et pliées vers l'intérieur du profilé 9, parties 32 et 33 qui serviront comme cela est indiqué dans la partie gauche de la figure 4, de support pour effectuer une connexion mécanique par soudage entre le profilé 9 et les barres d'armature 40 et 41 qui traversent l'élément de canal 1 en forme d'arceau de façon similaire à la barre 42 qui se trouve soudée sur l'ergot 35.

La figure 4 dont la partie droite montre une coupe transversale au niveau des vis 13, alors que la partie gauche montre une coupe au niveau des parties coupées 32 et 33 des rabats 30, 31 du profilé 9, indique clairement que l'élément de caniveau comporte un encerclement métallique constitué de la barre 42, l'ergot 35, les douilles 34, vis 13 et la plaque 2 aux mêmes intervales que l'on trouve les vis 13 dans les plaques de grille, alors qu'il comprend un deuxième et troisième encerclement partiel formé par les barres 40 et 41 qui se trouvent soudées au profilé métallique. Les ouvertures 8 et 8' ne sont pas montrées dans la figure 4.

Alternativement, on peut aussi prévoir de créer des éléments d'ancrage par poinçonnement d'une partie 32a qui représente un rectangle coupé le long de trois de ses quatre côtés, et replié vers l'intérieur. L'élément 32a se situe complètement à l'intérieur des rabats 30 et 31 et ne présente aucune intersection avec le bord libre 32b de ce rabat.

Le soudage du profilé métallique 9 sur les barres 40 et 41 est indépendant du placement dans le sens longitudinal des vis 13, et te nombre des barres 40, 41 qui sont réparties sur une certaine longueur de l'élément de caniveau est indépendant du nombre d'encerclements suivant la position des vis 13. Cette triple fixation du profilé métallique 9, 9' sur l'armature intérieure de l'élément de canal 1 garantie une assise et un maintien parfaits entre le profilé métallique et l'extrémité supérieure en béton des parois verticales 3 et 4 de façon à garantir au maximum le maintien de l'intégralité entre la plaque de grille 2 et les parois verticales 3 et 4.

La figure 5a montre un exemple d'exécution du verrou situé entre deux éléments de caniveau voisins comme cela a été déjà mentionné lors de la description de la figure 2, ce verrou comportant du côté de l'extrémité d'un premier élément de caniveau 1b, un crochet 50 et, fixée sur l'extrémité opposée d'un élément de caniveau voisin une boucle 52 qui est fixée en pivotement sur cet élément de caniveau voisin 1a au moyen de deux anneaux 54.

La boucle 52 peut être pivotée autour de sa partie qui est maintenue par les anneaux 54, et les deux branches longitudinales de la boucle 52 comportent des trous 53 permettant le passage d'une deuxième boucle 51 qui s'engage d'autre part dans les crochets 50.

La figure 5b montre une autre forme de réalisation du moyen de serrage. Deux cornières 77 sont fixées en contresens sur les extrémités latérales de deux éléments de canal 1a et 1b de façon à pouvoir coopérer par vissage d'un boulon 57 qui traversera les trous 59 pratiqués dans les deux parties perpendiculaires 56 des cornières.

Les parties 55 sont de préférence soudées sur des éléments d'armature intérieure des éléments de canal 1a et 1b par l'intermédiaire des parties qui pénètrent dans le béton.

Les moyens de serrage selon les figures 5a et 5b, comme déjà mentionné, peuvent servir pour maintenir les éléments de caniveau dans leur position mutuelle, mais aussi et surtout, ils peuvent servir pour obtenir un rapprochement parfait de deux éléments après leur pose grossière.

On peut facilement comprendre que ces éléments, qui ont un poids considérable, se posent d'abord soit par une grue ou manuellement à l'aide d'un moyen porteur de façon approximativement alignée, et ensuite on procède à l'alignement parfait et serré en utilisant le moyen de serrage décrit ci-dessus.

La figure 6 montre l'interface entre deux extrémités s'opposant des deux éléments de caniveau 1a et 1b voisins qui sont maintenus dans leur position relative par un verrou fermé comme décrit plus en détail en se référant à la figure 5, après les avoir alignés auparavant par l'emboîtement de leurs parties profilées 6 et 11.

Pour des raisons de clarté, les plaques de grille 2a et 2b ont été désignées sans détail de leurs structures de fentes et barres, les bords latéraux longitudinaux de ces plaques représentent sur les parties horizontales inférieures des profilés métalliques 9a, 9b et 9a', 9b'.

Des tiges métalliques (cables) 21, 21' ont été passées au travers des réservations longitudinales décrites plus en détail en se référant aux figures précédentes, et des écrous 60, 60', 60a sont désignés avant leur engagement sur les tiges 21, 21'.

Les éléments de canal 1a et 1b comportent à leur surface intérieure un revêtement étanche 61 qui couvre l'intégralité des surfaces intérieures du fond et des parois verticales dudit élément de canal, ce revêtement étanche 61 s'étendant en outre, de chaque côté 62, entre la partie supérieure de la paroi verticale et entre le profilé métallique 9a, 9a' afin de ressortir en 63 vers l'extérieur en-dessous des rabats latéraux 31 comme illustré dans la figure 3.

Le revêtement 61 adhère parfaitement contre les surfaces intérieures des parties en béton 64 que constituent le fond et les parois verticales de l'élément de canal et rend cet élément de canal étanche.

Une telle disposition d'un revêtement étanche et optionnellement résistant à la corrosion peut être prévu pour des applications spéciales d'un caniveau qui devrait conduire des liquides qui pourraient avoir un effet néfaste vis-à-vis du béton.

Au niveau de l'interface entre deux éléments de caniveau 1a et 1b, on obtient évidemment une rupture de ce revêtement étanche, rupture qui pourra être scellée en créant un cordon de soudage avec apport du même matériau que celui du revêtement 61.

Un tel soudage se fait évidemment avant la fermeture du caniveau par l'ensemble des plaques de grilles 2a, 2b, etc, soudage qui peut être précédé par la déposition d'un fil métallique dans la fente qui est créée entre les deux revêtements 61 des éléments de caniveau voisins, fil métallique qui pourra servir ultérieurement pour la vérification de la qualité du soudage en cherchant un claquage électrique entre ce fil et une sonde de contrôle que l'on passe manuellement le long de ladite soudure.

Les parties 63 du revêtement étanche sortant latéralement des parois verticales de l'élément de canal 1a ou 1b, peuvent servir pour effectuer une connexion étanche avec un autre revêtement étanche ou une couche étanche qui sera ou qui a été déposé auparavant sur ou dans le sol voisin afin d'obtenir une étanchéité complète de la surface du sol dans un certain endroit.

Une contrainte axiale entre les divers éléments de caniveau est particulièrement avantageuse pour les éléments portant des couches étanches scellées entre les éléments, pour assurer leur immobilité relative.

Les figures 7a, 7b et 7c montrent plusieurs étapes de la formation du revêtement étanche 61 de la figure 6, et on comprend que ce revêtement 61 est constitué par une structure semirigide d'un matériau polymère ou autre que l'on trouve sur le marché sous forme de feuille ou de plaque.

La figure 7a montre les deux parties 70 et 71 d'un moule de pressage entre lesquelles on dispose la feuille d'origine 72, moule qui comporte un positif et un négatif de la forme intérieure d'un élément de caniveau et la forme 73, 74 du profilé métallique mentionné plus haut.

La partie de moule 71 comporte un épaulement 76 et la partie 70 du moule un épaulement 75 servant ensemble de ciseaux pour couper les bords de la feuille 72 lors de la fermeture complète du moule, comme illustré en figure 7b où on distingue les brins latéraux 72a constituant les bords latéraux coupés de la feuille 72'.

Pour obtenir une préformation permanente de la feuille 72', les deux parties du moule 71 et 70 sont chauffées par des moyens de chauffage intégrés non illustrés, comme cela est connu dans l'art de thermoformage.

Lors de la séparation des deux parties du moule 70 et 71, on obtient alors le revêtement étanche en forme de moulure semirigide que l'on peut utiliser tel quel pour la fabrication d'un élément de caniveau selon la figure 6.

La production d'un tel élément de caniveau peut être effectuée en déposant d'abord les profilés métalliques 9a, 9a' au fond d'un moule de coulée de béton, après quoi la feuille d'étanchéité 72' de la figure 7c est posée dans le moule de façon à engager ses parties correspondantes dans les profilés métalliques. Comme illustré en figure 3, les surfaces intérieures de ces profilés métalliques comportent des parties 32, 33, 34 et 35 qui doivent traverser la feuille étanche 72' afin d'être reliées par soudage à une armature métallique qui sera déposée également dans le moule, et après avoir fait percer ces parties 32 à 35 à travers la feuille étanche 72', les différentes étapes de soudage que l'on a décrit en rapport avec la figure 4 ci-dessus sont effectuées et te moule est ensuite rempli de béton.

Le démoulage produit un élément de canal 1 comme cela a été illustré en figure 1a, élément de canal qui sera fermé par une plaque de grille 2 au moment désiré.

Les profilés métalliques 9 peuvent être constitués en acier, éventuellement galvanisé et les plaques de grille 2 sont avantageusement fabriquées en fonte.

Pour certaines applications notamment à l'intérieur des bâtiments, un revêtement des profilés métalliques 9 ainsi que de la plaque de grille 2 en PVDF ou autre pourrait être envisagé afin de donner au caniveau une surface exposée vers le haut qui est plus lisse et dont la microstructure permet un nettoyage facile éventuellement par l'application d'un simple jet d'eau.

Un revêtement en PVDF ou autre peut être prévu dans une couleur quelconque qui sera en rapport avec l'intérieur du bâtiment dans lequel on a fabriqué le caniveau.

Un exemple de procédé d'application d'un revêtement selon l'invention sera décrit dans ce qui suit :

Une longueur de profilé en acier galvanisé selon la figure 3 est d'abord traitée par acide pour obtenir un dérochage. Ensuite le profilé est rincé deux fois à l'eau de ville et une troisième fois à l'eau déminéralisée, et séché et dégazé à 200-210°C.

Un traitement anticorrosion suivra le séchage et ensuite le profilé est passé à travers une cabine d'application de poudre polymérisable ou capable de former un revêtement étanche à la température du profilé, qui se situera par exemple pour une poudre de polyester entre 210 et 220°C. Un nouveau traitement de séchage/dégazage à 200-210°C finira le procédé.

## Revendications

1. Caniveau en béton armé (22), constitué d'éléments de caniveau (18) posés de façon longitudinale l'un après l'autre, chaque élément de caniveau comportant un élément de canal (1) en béton armé et, optionnellement, une grille (2) en métal, notamment en fonte, caractérisé en ce que chaque élément de caniveau (18) comporte des trous axiaux (8, 8') permettant d'enfiler une tige métallique (21, 21') axialement à travers tous les trous axialement alignés de l'ensemble d'éléments de caniveau (18) de manière à solliciter chaque élément de caniveau longitudinalement contre son ou ses éléments de caniveau voisins.

2. Caniveau selon la revendication 1, caractérisé en ce que la tige métallique (21, 21') est une tige filetée, et en ce qu'elle permet de visser deux écrous (60, 60a) sur elle en contresens à partir de ses deux extrémités après avoir été enfilée, à travers tous les trous (8, 8') axiaux de l'ensemble des éléments de caniveau (18), de façon à comprimer ou solliciter ces éléments de caniveau l'un contre l'autre lors du serrage des écrous.

3. Caniveau selon l'une quelconque des revendications précédentes, caractérisé en ce que chaque élément de caniveau (1d) comporte en outre un moyen de serrage (20c, 20d) coopérant avec le moyen de serrage (20c, 20d') d'un élément de caniveau (1c, 1e) voisin.

4. Caniveau selon la revendication 3, caractérisé en ce que le moyen de serrage est un verrou du type porte de camion.

5. Caniveau selon la revendication 3, caractérisé en ce que le moyen de serrage consiste en deux anneaux disposés chacun près de l'extrémité longitudinale de l'élément de caniveau (18) de façon à permettre de serrer deux éléments voisins l'un contre l'autre au moyen d'un outil de serrage amovible.

6. Elément de caniveau (18) en béton armé (1), couvert par une grille métallique (2), destiné à fabriquer un caniveau (22) selon l'une quelconque des revendications précédentes, caractérisé en ce qu'il comporte au moins deux trous longitudinaux (8,8') traversant la partie en béton armé sur toute sa longueur.

7. Elément selon la revendication 6, caractérisé en ce que la grille (2) comporte des fentes (12) essentiellement perpendiculaires à la dimension longitudinale de l'élément de caniveau (18).

8. Elément selon la revendication 7, caractérisé en ce que les fentes (12) ont une forme courbée, la courbe se situant dans le plan de la grille (2).

9. Elément selon la revendication 8, caractérisé en ce que la grille (2) comporte entre deux fentes (12) voisines, une barre (19) portant sur sa surface supérieure au moins un élément déflecteur (16) favorisant l'écoulement d'un liquide traversant la grille (2) dans les fentes (12).

10. Elément selon l'une quelconque des revendications 6 à 9, caractérisé en ce que l'élément de canal (1) comporte deux parois verticales (3, 4) et un fond horizontal (17), chacune des parois verticales étant recouverte à son extrémité supérieure d'un profilé métallique (9, 9') destiné à recevoir les deux bords latéraux de la grille (2).

11. Elément selon l'une quelconque des revendications 6 à 9, caractérisé en ce que la grille (2) est fixée sur l'élément de canal (1) par plusieurs vis, rentrant dans des parois verticales (3, 4) dudit élément de canal, en traversant les profilés métalliques (9, 9').

12. Elément selon la revendication 11, caractérisé en ce que chaque profilé comporte plusieurs douilles (34) filetées arrangées en-dessous d'une partie (37) du profilé portant le bord de la grille (2) et à un niveau correspondant avec des trous (15) dans la grille (2) qui sont destinés au passage des vis (13).

13. Elément selon la revendication 12, caractérisé en ce que chaque douille (34) est prolongée vers le bas par un ergot (35) destiné à être soudé sur un fer d'armature (42) de l'élément de canal (1).

14. Elément selon l'une quelconque des revendications 6 à 13, caractérisé en ce que les profilés (9, 9') comportent des parties partiellement découpées (32, 33) pliées vers l'intérieur du profilé, lesdites parties servant de point d'attache par soudure entre les profilés (9, 9') et des éléments d'armature (40, 41) de l'élément de canal (1).

15. Elément selon l'une quelconque des revendications 6 à 14, caractérisé en ce que la face frontale de l'élément de canal (1) comporte une excroissance profilée (6) correspondant à un évidement (11) de la face arrière de l'élément de canal (1).

16. Elément selon l'une quelconque des revendications 6 à 15, caractérisé en ce que les faces frontale et arrière de l'élément de canal comportent au moins deux trous axiaux (7, 7') destinés à recevoir des ergots (7a, 7a') servant à l'alignement parfait des éléments de caniveau (18) par insertion desdits ergots (7a, 7a') à la fois dans chacun des trous alignés deux à deux sur les faces frontale et arrière de deux éléments de caniveau voisins.

17. Elément de caniveau selon l'une quelconque des revendications 6 à 16, caractérisé en ce que les faces intérieures des parois verticales (3, 4) et du fond (17) de l'élément de canal (1) sont recouvertes d'une feuille étanche (61) en polymère.

18. Elément selon la revendication 17, caractérisé en ce que la feuille étanche est résistante à la corrosion.

19. Elément selon la revendication 17 ou 18, caractérisé en ce que la feuille s'étend au-delà des faces intérieures des parois verticales (3, 4) et s'étend le long de toute l'interface entre l'extrémité supérieure de la paroi verticale (3, 4) en béton armé et entre le profilé métallique (9, 9').

20. Elément selon la revendication 19, caractérisé en ce que la feuille comporte un bord latéral qui sort de chaque côté de l'élément de canal au niveau de l'interface entre le béton et le profilé métallique (9, 9').

21. Elément selon l'une quelconque des revendications 6 à 20, caractérisé en ce que les profilés métalliques (9, 9') sont en acier, optionnellement galvanisé ou recouvert d'un polymère de type PVDF.

22. Elément selon l'une quelconque des revendications 17 à 21, caractérisé en ce que la feuille étanche (61) est préformée par thermoformage avant d'être mise en place pour adhérer à l'intérieur de l'élément de canal (1).

## Patentansprüche

1. Rinne aus Stahlbeton (22) bestehend aus Rinnenelementen (18) auf longitudinale Weise eines nach das andere gesetzt, wobei jedes Rinnenelement ein Kanalelement (1) aus Stahlbeton aufweist und, fallweise, ein Metallgitter (2), insbesondere aus Gusseisen, dadurch gekennzeichnet, dass jedes Rinnenelement (18) axiale Löcher (8, 8') enthält, die es ermöglichen, eine Metallstange (21,21') axial durch alle für die Gesamtheit der Rinnenelemente axial angeordneten Löcher einzuführen, so dass jedes Rinnenelement veranlasst ist, sich longitudinal gegen sein oder seine benachbarten Rinnenelemente anzuordnen.

2. Rinne nach Anspruch 1, dadurch gekennzeichnet, dass die Metallstange (21,21') eine mit Gewinde versehene Metallstange ist und dadurch, dass sie erlaubt, zwei Muttern (60, 60a) im Gegensinn von jedem ihrer Enden her aufzuschrauben, nachdem sie durch alle axialen Löcher (8, 8') der Gesamtheit der Rinnenelemente eingeführt worden ist, so dass die Rinnenelemente eines gegen das andere nach dem Festziehen der Muttern aneinander gedrückt oder angeordnet werden.

3. Rinne nach einem der vorhergehenden Ansprüche, dadurch gekennzeichnet, dass jedes Rinnenelement (ld) ausserdem ein Mittel zum Festspannen (20c, 20d) aufweist, das mit dem Mittel zum Festspannen (20c, 20d') des benachbarten Rinnenelementes (lc, le) zusammenwirkt.

4. Rinne nach Anspruch 3 dadurch gekennzeichnet, dass das Mittel zum Festspannen ein Riegel des Typs Lastwagentür ist.

5. Rinne nach Anspruch 3 dadurch gekennzeichnet dass das Mittel zum Festspannen aus zwei Ringen besteht, von denen sich jeder nahe den longitudinalen Endbereichen des Rinnenelementes befindet, so dass es möglich ist, zwei benachbarte Elemente gegeneinander zu pressen unter Zuhilfenahme eines abnehmbaren Festziehwerkzeuges.

6. Rinnenelement (18) aus Stahlbeton (1), abgedeckt durch ein Metallgitter(2), dazu vorgesehen, einen Rinnstein (22) nach einem der vorhergehenden herzustellen, dadurch gekennzeichnet, dass es mindestens zwei longitudinale Löcher (8, 8') enthält, die durch die gesamte Länge des Stahlbetons hindurchgehen.

7. Rinnenelement nach Anspruch 6, dadurch gekennzeichnet, dass das Gitter (2) Schlitze (12) aufweist, die im wesentlichen rechtwinklig zur Längsachse des Rinnnenelementes liegen.

8. Rinnenelement nach Anspruch 7, dadurch gekennzeichnet, dass die Schlitze (12) eine gebogene Form aufweisen, wobei die Krümmung in der Ebene des Gitters (2) liegt.

9. Rinnenelement nach Anspruch 8, dadurch gekennzeichnet, dass das Gitter (2) zwischen zwei benachbarten Schlitzen (12) einen Bügel (19) aufweist, der auf seiner oberen Oberfläche wenigstens ein Leitelement (16) trägt, das den Abfluss einer das Gitter (2) überströmenden Flüssigkeit in die Spalten (12) unterstützt.

10. Rinnenelement nach einem der Ansprüche 6 bis 9, dadurch gekennzeichnet, dass das Kanalelement (1) zwei vertikale Seitenwände (3, 4) und einen horizontalen Boden (17) aufweist, wobei jede Seitenwand an ihrer oberen Ende mit einem Metallprofil (9, 9') versehen ist, das für die Aufnahme der beiden Seitenkanten des Gitters (2) vorgesehen ist.

11. Rinnenelement nach einem der Ansprüche 6 bis 9, dadurch gekennzeichnet, dass das Gitter (2) auf dem Kanalelement (1) durch mehrere Schrauben befestigt ist, die in die vertikalen Seitenwände (3, 4) des Kanalelementes eindringen, indem sie die Metallprofile (9, 9') durchdringen.

12. Rinnenelement nach Anspruch 11, dadurch gekennzeichnet, dass jedes Profil mehrere Tüllen (34) mit Gewinde enthält, die unterhalb eines Teiles (37) des Profils angeordnet sind, der den Rand des Gitters (2) trägt, und auf einer Höhe, die mit den Löchern (15) des Gitters (2) übereinstimmt, die für den Durchtritt der Schrauben vorgesehen sind.

13. Rinnenelement nach Anspruch 12, dadurch gekennzeichnet, dass jede Tülle (34) nach unten durch einen Dorn (35) verlängert ist, der dazu vorgesehen ist, auf ein Beschlageisen (42) des Kanalelementes (1) geschweisst zu werden.

14. Rinnenelement nach einem der Ansprüche 6 bis 13, dadurch gekennzeichnet, dass die Profile (9, 9') Bereiche aufweisen, die teilweise ausgeschnitten sind und gegen die Profilinnenseite geknickt sind, und wobei diese Bereiche als Befestigungsstellen für die Verschweissung der Profile (9, 9') untereinander sowie der Beschläge (40, 40') des Kanalelementes (1) dienen.

15. Rinnenelement nach einem der Ansprüche 6 bis 14, dadurch gekennzeichnet, dass die Vorderseite des Kanalelementes (1) eine profilierte Ausbuchtung (6) aufweist, die einer Aushöhlung (11) an der Rückseite des Kanalelementes (1) entspricht.

16. Rinnenelement nach einem der Ansprüche 6 bis 15, dadurch gekennzeichnet, dass die Vorder - und Rückseiten des Kanalelementes (1) mindestens zwei axiale Löcher (7, 7')aufweisen zur Aufnahme von Dornen ( 7a, 7a', die dazu dienen, die perfekte Ausrichtung der Rinnenelemente (18) durch Einbringen der Dorne (7a, 7a') in jedes der paarweise auf Vorder- und Rückseite zweier benachbarter Rinnenelemente ausgerichteten Löcher zu gewährleisten.

17. Rinnenelement nach einem der Ansprüche 6 bis 16, dadurch gekennzeichnet, dass die Innenflächen der vertikalen Seitenwände (3, 4) und des Bodens (17) des Kanalelementes (1) mit einer wasserdichten Polymerfolie (61) überdeckt sind.

18. Rinnenelement nach Anspruch 17, dadurch gekennzeichnet, dass die wasserdichte Folie korrosionsbeständig ist.

19. Rinnenelement nach Anspruch 17 oder 18, dadurch gekennzeichnet, dass sich die Folie über die Innenflächen der vertikalen Seitenwände (3, 4) hinaus längs der gesamten Zwischenfläche zwischen dem oberen Ende der vertikalen Seitenwand (3, 4) aus Stahlbeton und dem Metallprofil (9, 9') erstreckt.

20. Rinnenelement nach Anspruch 19, dadurch gekennzeichnet, dass die Folie einen seitlichen Rand hat, der an jeder Seite des Kanalelementes in der Höhe der Berührungsfläche zwischen dem Beton und dem Metallprofil herausragt.

21. Rinnenelement nach einem der Ansprüche 6 bis 20,dadurch gekennzeichnet, dass die Metallprofile (9, 9') aus Stahl sind, wahlweise galvanisiert oder mit einem Polymer des Typs PVDF überzogen.

22. Rinnenelement nach einem der Ansprüche 17 bis 21, dadurch gekennzeichnet, dass die wasserdichte Folie (61) durch thermoplastische Verformung vorgeformt ist, bevor sie so angeordnet wird, dass sie an der Innenseite des Kanalelementes (1) haftet.

## Claims

1. A reinforced concrete gutter (22), made of gutter elements (18) arranged longitudinally in succession, each gutter element comprising a reinforced concrete canal element (1) and, optionally, a metal grating (2), notably as a grating made of casting, characterised in that each gutter element (18) comprises axial holes (8, 8') for axially inserting a metallic rod (21, 21') through all the axially aligned holes of the plurality of gutter elements (18) so as to act longitudinally on each gutter element against its adjacent gutter element(s).

2. A gutter according to claim 1, characterised in that the metallic rod (21, 21') is a screw rod, and in that the metallic rod makes two nuts (60, 60a) be screwed in it in the opposing direction after it is threaded, through all the axial holes (8, 8') of the plurality of gutter elements (18), so as to compress, or act on, these gutter elements one against the other when tightening the nuts.

3. A gutter according any one of the preceding claims, characterised in that each one of the gutter elements (1d) further comprises tightening means (20c, 20d) co-operating with the tightening means (20c, 20d') of an adjacent gutter element (1c, 1e).

4. A gutter according to claim 3, characterised in that the tightening means is a nut of the truck-door type.

5. A gutter according to claim 3, characterised in that the tightening means consists in two rings each arranged in the vicinity of the longitudinal end of the gutter element (18) so as to tighten two adjacent elements one against the other, by means of a movable tightening tool.

6. A reinforced concrete gutter element (18), covered with a metallic grating (2), provided for making a gutter (22) according to any one of the preceding claims, characterised in that it comprises at least two longitudinal holes (8, 8') going through the reinforced concrete portion along its whole length.

7. An element according to claim 6, characterised in that the grating (2) comprises slits (12) essentially perpendicular to the longitudinal dimension of the gutter element (18).

8. An element according to claim 7, characterised in that the slits (12) have a bent shape, the curvature of the slits are localised inside the grating plane (2).

9. An element according to claim 8, characterised in that the grating (2) comprises, between two adjacent slits (12), a bar (19) holding on its upper surface at least one deflector (16) assisting the flow of a liquid going through the slits (12) of the grating (2).

10. An element according to any one of claims 6 to 9, characterised in that the canal element (1) comprises two vertical walls (3, 4) and an horizontal bottom (17), each one of the vertical walls are covered at its upper end with a metallic profile (9, 9') provided for receiving the two lateral flanges of the grating (2).

11. An element according to any one of claims 6 to 9, characterised in that the grating (2) is fixed onto the canal element (1) with a plurality of screws inserted in the vertical walls (3, 4) of said canal element, going through the metallic profiles (9, 9').

12. An element according to claim 11, characterised in that each profile comprises a plurality of screw sockets (34) arranged below a portion (37) of the profile holding the flange of the grating (2) and at a level corresponding to holes (15) in the gratings (2) which are provided for the passage of the screws (13).

13. An element according to claim 12, characterised in that each socket (34) extends downward by a lug provided for being soldered onto a reinforcement iron(42) of the canal element (1).

14. An element according to any one of claims 6 to 13, characterised in that the profiles (9, 9') comprise partially-cut out portions (32, 33) which are bent toward the inside of the profile, said portions acting as a soldering connection between the profiles (9, 9') and the reinforcement elements (40, 41) of the canal element (1).

15. An element according to any one of claims 6 to 14, characterised in that the front face of the canal element (1) comprises a shaped protruding (6) which corresponds to a hollow (11) of the rear face of the canal element (1).

16. An element according to any one of claims 6 to 15, characterised in that the front and rear faces of the canal element comprise at least two axial holes (7, 7') for receiving the lugs (7a, 7a') provided for the perfect alignment of the gutter elements (18) through the insert of said lugs (7a, 7a') in each of the aligned holes in two by two on the front and rear faces of two adjacent gutter elements.

17. A gutter element according to any one of claims 6 to 16, characterised in that the inner faces of the vertical walls (3, 4) and bottom (17) of the canal element (1), are covered with a watertight sheet made of a polymer material (61).

18. An element according to claim 17, characterised in that the watertight sheet is resistant to corrosion.

19. An element according to claim 17 or 18, characterised in that the sheet extends beyond the inner faces of the vertical walls (3, 4) and extends along the whole interface between the upper end of the reinforced concrete vertical wall (3, 4) and the metallic profile (9, 9').

20. An element according to claim 19, characterised in that the sheet comprises a lateral flange which extends beyond each side of the canal element at the interface between the concrete and the metallic profile (9, 9').

21. An element according to any one of claims 6 to 20, characterised in that the metallic profiles (9, 9') are steel profiles, optionally galvanised steel profiles, or covered with a polymer of the PVDF type.

22. An element according to any one of claims 17 to 21, characterised in that the watertight sheet (61) is preformed by thermoforming before being positioned in order to adhere to the inside of the canal element (1).
